# EUROPÄISCHE PATENTSCHRIFT

(11) **EP 3 381 198 B1**
(45) Veröffentlichungstag und Bekanntmachung des Hinweises auf die Patenterteilung: **05.05.2021**
(21) Anmeldenummer: 16825991.9
(22) Anmeldetag: 22.11.2016
(51) Int. Cl.: H04R 1/10

(54) **ELEKTRISCHES GERÄT WELCHES EINEN OHRLAUTSPRECHER UMFASST**
ELECTRICAL DEVICE COMPRISING AN EARPHONE
APPAREIL ÉLECTRIQUE COMPRENANT UN HAUT-PARLEUR D'OREILLE

(30) Priorität: 23.11.2015 AT 7542015; 23.11.2015 AT 7552015
(43) Veröffentlichungstag der Anmeldung: 03.10.2018
(73) Patentinhaber: Kucharko, Jerzy Franciszek, 1130 Wien (AT)
(72) Erfinder: Kucharko, Jerzy Franciszek, 1130 Wien (AT)
(86) Internationale Anmeldenummer: PCT/AT2016/000097
(87) Internationale Veröffentlichungsnummer: WO 2017/087999

(56) Entgegenhaltungen:
- DE-C- 423 875
- US-A1- 2009 123 000
- US-A1- 2012 039 500

## Beschreibung

Die Erfindung betrifft ein einen Ohrlautsprecher umfassendes Gerät zum Anbringen am Tragus.

Ein Ohrlautsprecher im Sinne dieses Dokuments ist ein elektrisch betriebenes Gerät, welches bestimmungsgemäß direkt am außen liegenden Teil des Ohres eines Menschen so zu befestigen ist, dass es in die Ohrmuschel zumindest hineinragt, und welches gesteuert Schall erzeugen kann, der bestimmungsgemäß mit jenem Ohr an welchem das Gerät ggf. befestigt ist, gut wahrgenommen wird. Typischerweise ist ein Ohrlautsprecher entweder per Kabel oder per Funk (also drahtlos) mit einem weiteren Gerät wie einem Telefon oder einem Gerät für das Abspielen von Musik, in Verbindung, und erhält von diesem die akustisch wiederzugebende Information. Ein einen Ohrlautsprecher umfassendes Gerät kann beispielsweise auch ein Hörgerät sein, also ein Hilfsgerät, weiches dazu dient, eine Beeinträchtigung der Hörfähigkeit eines Ohres auszugleichen, indem es aktuell aus der Umgebung ankommende Geräusche in relevanten Frequenzbereichen direkt am Gehörgang verstärkt wiedergibt. Ein Ohrlautsprecher kann beispielsweise aber auch Teil eines sogenannten "Headsets" sein, also eines Gerätes sein, welches neben einem Lautsprecher auch ein Mikrofon enthält und Information die Schall bedeutet, in Form von elektromagnetischen Signalen per Kabel oder drahtlos mit einem in einem Abstand angeordneten Gerät austauscht.

Wesentliche Funktionsaspekte von Geräten die einen Ohrlautsprecher umfassen, betreffen deren Befestigung am menschlichen Ohr. Dazu sei etwas Stand der Technik vorgestellt:
Schon die 1924 veröffentlichte DE 423875 C zeigt ein einen Ohrlautsprecher umfassendes elektrisches Gerät, welches für die Anwendung mit einem Telefon vorgesehen ist. Die äußere Form des Gerätes ist grob annähernd die eines starren U oder V, wobei sich an der freien Stirnseite des einen Schenkels eine Öffnung zu einem in dem Schenkel befindlichen kleinen Lautsprecher befindet. Bestimmungsgemäß wird dieser Schenkel mit der freien Stirnseite voran etwas in den äußeren Gehörgang des menschlichen Ohres hineingesteckt und zwar so, dass der Tragus (eine kleine etwa flächige Knorpelmasse am vorne liegenden Bereich der Umrandung des Eingangs zum äußeren Gehörgang des menschlichen Ohres) zwischen den beiden Schenkeln eingeklemmt wird. Um die Klemmwirkung anpassen zu können, ist an der dem Tragus zugewandten Seite des äußeren Schenkels ein kleiner zweiarmiger Hebel schwenkbar befestigt, der durch eine vorgespannte Feder so geschwenkt werden soll, dass ein Arm des Hebels an den Tragus angedrückt wird. Um den Ohrlautsprecher an verschieden starke Tragus' anpassen zu können, ist das Lager des Hebels am betreffenden Schenkel verschiebbar und lösbar fixierbar. Auf Grund der beengten Platzverhältnisse ist der Hebel bei aufgesetztem Ohrlautsprecher nur sehr schlecht zugänglich, sodass dann, wenn der Ohrlautsprecher am Ohr gut halten sollte, das Abnehmen des Ohrlautsprechers schwierig ist und auch schmerzhaft werden kann.

Die DE 3328100 A1 (veröffentlicht 1984) zeigt ein als Hörgerät dienendes elektrisches Gerät, weiches Mikrophon, Lautsprecher, Batterie und elektronische Verstärkerschaltung aufweist. Bestimmungsgemäß nimmt es mit dem Mikrophon Umgebungsgeräusche wahr und gibt einen Teil des Frequenzspektrums dieser Geräusche augenblicklich am Lautsprecher verstärkt wieder. Zur Befestigung am Ohr wird das Gerät am Ohrläppchen festgeklemmt, optional zusätzlich mit einem um das Außenohr außen herum verlaufenden Bügel gehalten. Der größte Teil der Masse des Gerätes befindet sich in der Höhe des Ohrläppchens; von diesem massigen Teil aus ragt ein Arm an dessen Ende sich eine Lautsprecheröffnung befindet, an bzw. in den Eingangsbereich des äußeren Gehörgangs, ohne diesen zu verschließen. Bei einer Bauvariante des Gerätes ist die Klemme mit Hilfe derer das Ohrläppchen einzuklemmen ist, als Paar von zweiarmigen Hebeln ausgebildet, die aneinander schwenkbar gehalten sind, wobei die beiden Hebel durch einen Schnappmechanismus relativ zueinander wahlweise in eine von zwei möglichen Endstellungen gedrückt werden können.

Die US 5 222151 A und die JP 9294296 A zeigen Ohrlautsprecher von zurzeit häufig vorkommender Gestalt. Das annähernd kreisscheibenförmige Gehäuse ist in der Ohrmuschel innerhalb des zwischen Tragus und Antitragus liegenden Bereichs eingelegt, wobei die Scheibenebene etwa vertikal ausgerichtet ist. (Der Antitragus ist eine kleine Knorpelmasse am hinten unten liegenden Bereich der Umrandung des Eingangs zum äußeren Gehörgang.) Von der außen liegenden Stirnseite der Scheibe ragt eine Kabeltülle etwa parallel zur Scheibenebene und etwa parallel zum Spalt zwischen Tragus und Antitragus nach unten. Der Ohrlautsprecher hält vor allem durch sein Gewicht, braucht also kaum eine Klemmkraft, was an sich angenehm ist. Nachteilig ist, dass der Ohrlautsprecher bei sportlicher Tätigkeit etc. leicht herausfällt und dass er dann, wenn er gut sitzt, den äußeren Gehörgang verschließt. Mit diesem Verschließen verbundene Nachteile sind das Nichthören von Umgebungsgeräuschen und ein unangenehmes Mikroklima im äußeren Gehörgang. Bei der Bauweise gemäß der JP 9294296 A ist der Ohrlautsprecher mit einer zusätzlichen Fläche ausgestattet, welche an der Außenseite der unteren Teile von Tragus und Antitragus anliegt und bei passender Dimensionierung den Sitz des Ohrlautsprechers etwas verbessert.

Durch die Veröffentlichungen WO 2013007860 A1, WO 2012021424 A1, US 2008/0025539 A1 und JP2003264882 A sind Geräte mit Ohrlautsprechern gezeigt, deren äußere Form zumindest bereichsweise etwa U-förmig ist, wobei die beiden Schenkel des U durch elastische Verformung aufweitbar sind. In bestimmungsgemäß montiertem Zustand hält das Gerät am Ohr indem der Tragus zwischen den beiden unter elastischer Vorspannung etwas auseinander gespreizten Schenkeln eingeklemmt ist. Am inneren der beiden Schenkel befindet sich die Schallquelle; bei manchen Bauweisen ist diese ein üblicher Lautsprecher; bei anderen Bauweisen Ist dies ein Aktuator, welcher mechanisch direkt auf den Tragus einwirkt und dessen Oberfläche in Schwingungen versetzt, wodurch im Ohr eine Schallwahrnehmung erzeugt wird. Bei der Bauweise gemäß der erwähnten JP2003264882 A gibt es zusätzlich zur Fixierung durch Klemmen am Tragus eine Fixierung Indem ein Bügel um das Außenohr herum verläuft. Vorteilhaft an der Fixierung durch Einklemmen des Tragus ist, dass der Gehörgang nicht verschlossen zu werden braucht und dass an sich ein relativ sicherer Sitz am Ohr möglich ist.

Nachteilig an den gezeigten Bauweisen ist vor allem, dass das Anbringen des Gerätes am Tragus ein schwieriger Vorgang ist, der einiges Geschick erfordert. Wenn der Tragus relativ dick ist, sodass zum Auseinanderspreizen jener Schenkel zwischen denen der Tragus eingeklemmt werden muss, relativ hohe Kraft erforderlich ist, kann das Aufschieben des Gerätes auf den Tragus auch Schmerzen verursachen. Wenn das Gerät so ausgelegt ist, dass die besagte Kraft jedenfalls nicht so hoch wird dass sie Schmerzen verursachen kann, kann sie bei dünnem Tragus zu niedrig sein, sodass das Gerät nicht sicher hält.

Die US 2010114153 A1 und die US 5662679 A (veröffentlicht 1997) zeigen Akupressurklemmen für das Klemmen des Tragus. Die Akupressur ist eine Heilmethode entsprechend welcher auf einen Körperteil über einen gewissen Zeitraum ein stumpfer, manchmal durchaus auch schmerzhafter, Druck ausgeübt wird. Die Klemmen gemäß US 2010114153 A1 und US 5662679 A bestehen jeweils aus zwei zweiarmigen Hebeln und einem etwa U-förmigen Verbindungsbügel. Der elastisch biegsame Verbindungsbügel ist an jeweils einem Schenkelende etwa mit der Längsmitte von jeweils einem zweiarmigen Hebel monolithisch verbunden. Aufeinander zu Bewegung (durch Druck) zweier spiegelsymmetrisch zueinander liegender Hebelenden beider zweiarmiger Hebel, bewirkt Auseinanderbewegung der verbliebenen beiden Hebelenden. Dadurch kann die Akupressurklemme wie eine sehr kurz geratene Wäscheklammer auf den Tragus aufgeklemmt werden. Die Kraft mit der nach dem Aufklemmen durch die Klemme an den Tragus angedrückt wird, ist In hohem Maß davon abhängig, wie dick der Tragus ist.

Die US 2012/039500 A1 zeigt einen Ohrlautsprecher dessen Hauptkörper sich zwischen dem Tragus und dem Anti-Tragus befindet, wobei ein Schallaustrittsbereich in den Eingangsbereich des äußeren Gehörgangs hinein ragt. Zwei gebogene Schenkel eines Halteteils sind miteinander zu einem V verbunden, wobei beide freien Enden des V mit dem Hauptkörper verbunden sind und die Verbindung zwischen den beiden Schenkeln vom Hauptkörper entfernt ist. Wenn die Vorrichtung an einem Ohr befestigt ist, wird dieses Doppelbein an der Anti-Helix befestigt, so dass der Hauptkörper in seiner Position zwischen Tragus und Anti-Tragus gehalten wird.

Die US 2009/123000 A1 zeigt in Fig. 8A einen Ohrlautsprecher, der an einer bogenförmigen Halterung befestigt ist, die die Ohrmuschel von oben umgibt und an ihrem vorderen unteren Ende einen Lautsprecher trägt, der dazu bestimmt ist, von außen gegen den Tragus zu liegen. Die Schallübertragung erfolgt hauptsächlich Ober die Knorpelmassen im Ohr und nur zu einem sehr geringen Teil über die Luft im äußeren Gehörgang. Gemäß Fig. 8B wird anstelle des gebogenen Halters ein ringförmiger Halter verwendet, der durch ein Rohr gebildet wird, welches mehrere Öffnungen hat, durch welche hindurch Schall abgegeben wird. Durch Drehen des ringförmigen Halters kann die anwendende Person die Schallübertragung zum Ohr und damit das Hörerlebnis veränderr

Die der Erfindung zu Grunde liegende Aufgabe besteht darin, ein einen Ohrlautsprecher umfassendes Gerät bereitzustellen, welches an einem menschlichen Ohr zu befestigen ist, indem es auf den Tragus aufgeklemmt wird, sodass es mit einem Hebel von der Innenseite her an den Tragus andrückt und mit einem zweiten Hebel von der Außenseite her an den Tragus andrückt. Gegenüber dazu schon bekannten Bauweisen von einen Ohrlautsprecher umfassenden Geräten soll das neu bereitzustellende Gerät dahingehend besser sein, dass das Anbringen und Abnehmen einfacher und dabei jedenfalls schmerzlos von statten geht und dass das Gerät dabei dennoch verlässlich am Tragus hält unabhängig wie dick der Tragus ist. Damit ist an zusätzlichen Vorteilen erreichbar, dass das Gerät im Bedarfsfall auch komfortabel, sicher und zerstörungsfrei an allerlei anderen Orten als am Tragus aufgeklemmt werden kann, beispielsweise auf einem anderen Teil der Ohrmuschel oder auf einen Teil der Kleidung eines Menschen, oder auf einen Teil an welchem das Gerät bei Nichtbenutzung zur Aufbewahrung fixiert sein soll.

Zum Lösen der Aufgabe wird von einer Bauweise ausgegangen bei der folgende an sich bekannte Merkmale verwirklicht sind:
- Das einen Ohrlautsprecher umfassende Gerät weist zwei schwenkbar miteinander verbundene Hebel auf.
- Bei bestimmungsgemäß am Tragus montiertem Gerät liegt ein von der gemeinsamen Schwenkachse entfernt liegender Bereich des einen Hebels an der Innenseite des Tragus an, und ein von der gemeinsamen Schwenkachse entfernt liegender Bereich des zweiten Hebels liegt an der Außenseite des Tragus an.
- Ein elastisch vorgespannter Teil ist mit beiden Hebeln in Eingriff und bewirkt durch seine elastische Vorspannkraft ein Drehmoment zwischen den beiden Hebeln um die gemeinsame Schwenkachse, sodass jene beiden Hebelbereiche, welche bei am Tragus montiertem Gerät bestimmungsgemäß von entgegengesetzten Seiten her am Tragus anliegen, bei Abwesenheit anderer Kräfte, aufeinander zu bewegt werden.
   Eine Verbesserung zu diesen bekannten Merkmalen umfasst zwei Merkmale, welche idealerweise miteinander kombiniert angewendet werden.

Das erste dieser beiden Merkmale ist die beiden Hebel jeweils zweiarmig auszubilden, wobei die Schwenkachse in jeweiliger Hebellängsrichtung von den Enden beider Hebel entfernt liegt und die Schwenkachse weiters bei bestimmungsgemäßer Anbringung des Gerätes an einem Ohr außerhalb der Normalprojektion auf die Fläche des Tragus liegt.

Durch diese Bauweise wird erreicht, dass durch das Schwenken der beiden verbleibenden Hebelarme aufeinander zu, jene Hebelarme zwischen denen bestimmungsgemäß der Tragus eingeklemmt wird, voneinander weg geschwenkt werden. Damit werden die Vorgänge des Anbringens und des Lösens des Gerätes vom Tragus, sowie erforderlichenfalls des Justierens des Gerätes am Tragus, sehr einfach nämlich geradezu intuitiv durchführbar. Es ist damit auch nicht nötig, dass während dieser Vorgänge ein Hebelarm unter Druck am Tragus anliegt. Damit kann beim Justieren der Position des Gerätes am Tragus jegliche Reibung und damit auch Schmerzen am Tragus unterbunden werden.

Das zweites der besagten beiden Merkmale ist, dass jener elastisch vorgespannte Teil, welcher ein Drehmoment zwischen den beiden Hebel um die gemeinsame Schwenkachse hervorruft, als Biegefeder ausgebildet und angeordnet ist, welche um mehr als 360° vorgekrümmt ist.

Mit dem Begriff "Biegefeder" ist in diesem Dokument eine aus einem elastischen Material bestehende elastische Feder gemeint, welche bestimmungsgemäß an zwei Einspannpunkten mit zwei anderen Teilen (im vorliegenden Fall den beiden aneinander schwenkbaren Hebeln) in Kontakt ist, wobei diese beiden anderen Teile geführt gegeneinander bewegbar sind und die damit einhergehende Bewegung der Einspannpunkte eine Vermehrung oder Verminderung von elastischer Biegeverformung der Feder bewirkt. Das Adjektiv "vorgekrümmt" bedeutet in diesem Zusammenhang, dass die Biegefeder aus einem länglichen oder flachen Material besteht, welches gegenüber seinem gerade gestreckten Zustand um die Achse der bestimmungsgemäßen elastischen Biegeverformung plastisch vorgekrümmt ist

Erfindungsgemäß wird ein Gerät zum Anbringen am Tragus nach Anspruch 1 bereitgestellt. Weitere Ausführungsformen der Erfindung sind in den abhängigen Ansprüchen definiert.

Die Erfindung wird an Hand von Zeichnungen veranschaulicht:
- Fig. 1:: ist eine Skizze des linken Außenohres 1 eines Menschen mit Blickrichtung von seitlich vorne. Zwecks einfacher Begriffsklärung sind die Teile Tragus 2, Traguskante 3, Cavum Conchae 4 und Eingangsbereich 5 des Gehörganges durch Positionsnummern gekennzeichnet.
- Fig. 2:: zeigt ein beispielhaftes erfindungsgemäßes Gerät 6, welches in bestimmungsgemäßer Weise an einem linken menschlichen Ohr festgeklemmt ist. Die Blickrichtung ist von seitlich vorne oben.
- Fig. 3:: zeigt das Gerät von Fig. 2 allein von oben.
- Fig. 4:: zeigt das Gerät von Fig. 2 und Fig. 3 allein von vorne.
- Fig. 5:: zeigt ein zweites beispielhaftes erfindungsgemäßes Gerät 19 allein von oben.
- Fig. 6:: zeigt ein drittes beispielhaftes erfindungsgemäßes Gerät 19 allein von oben.
- Fig. 7:: zeigt ein viertes beispielhaftes erfindungsgemäßes Gerät in einer Teilschnittansicht von oben oder unten.
- Fig. 8:: zeigt in einem Diagramm die zufolge der Biegefeder hervorgerufene Klemmkraft der Hebel in Abhängigkeit vom Schwenkwinkel der Hebel.
- Fig. 9:: zeigt in Schrägrissansicht einen Teil eines fünften erfindungsgemäßen Gerätes.
- Fig. 10:: zeigt in Schrägrissansicht das Gerät von Fig. 9 als Ganzes.

Gemäß Fig. 2 ist am Tragus 2 des Außenohres 1 ein erfindungsgemäßes Gerät 6 festgeklemmt.

Das Gerät 6 weist ein Gehäuse 7 auf, welches sich in der Cavum Conchae 4 (Fig. 1) und im Bereich des Eingangs 5 (Fig. 1) in den äußeren Gehörgang befindet und an der Innenseite des Tragus 2 an diesem anliegt.

Unter anderem ist in dem Gehäuse 7 ein Lautsprecher angebracht, zu dem sich die zugehörige Lautsprecheröffnung 8 (Fig. 4) an jener Seite des Gehäuses 7 befindet, welche bei bestimmungsgemäß am Tragus 2 angebrachtem Gerät 6 in den äußeren Gehörgang des betreffenden Ohres hinein weist.

Monolithisch mit dem Gehäuse 7 ist ein flächiger Hebel 9 ausgebildet, welcher bei bestimmungsgemäß am Tragus 2 angebrachtem Gerät 6, etwa parallel zur Ebene des Tragus 2 an der Innenseite dieser Ebene liegt und vom Tragus 2 aus über die Traguskante 3 hinaus nach hinten weg steht ("hinten" von jenem Menschen aus betrachtet, welcher das Gerät 6 trägt).

Ein weiterer flächiger Hebel 10 ist auch etwa parallel zur Ebene des Tragus 2 ausgerichtet und liegt an der Außenseite des Tragus 2 an.

An einem von den jeweiligen Hebelenden entfernt liegenden Endbereich stehen von den beiden Hebeln 9, 10 flächige, zueinander parallel ausgerichtete Lagerlaschen 11 ab. Die Lagerlaschen 11 sind jeweils mit einer Durchgangsbohrung versehen, wobei alle Durchgangsbohrungen zueinander fluchten und eine kreiszylinderförmige Lagerachse, welche die Schwenkachse 12 zwischen den Hebeln 9, 10 bildet, durch die Durchgangsbohrungen hindurch verläuft. Zumindest einer der beiden Hebel 9, 10 ist um die Schwenkachse 12 schwenkbar.

Etwa in der Flucht der Schwenkachse 12 nach unten hin (bei bestimmungsgemäßer Anbringung) ist eine Kabeltülle 13 an das Gehäuse 7 angeformt, durch welche hindurch ein Kabel in das Gehäuse 7 hinein verläuft (siehe auch Fig. 4).

Wie in Fig. 3 und Fig. 4 erkennbar, ist die Schwenkachse 12 nicht nur durch die Lagerlaschen 11 umfasst, sondern auch durch den schraubengewindeförmigen zentralen Teil eines als Biegefeder ausgebildeten elastisch vorgespannten Teils 14.

Die beiden Schenkel des elastisch verformbaren Teils 14, also die vom zentralen schraubengewindeförmigen Teil abstehenden Drahtenden der Biegefeder, liegen unter elastischer Vorspannung auf Druck an jeweils einem Hebel 9, 10 an, und zwar jeweils an jenem Hebelarm 15, 16 welcher bei bestimmungsgemäß am Tragus 2 angebrachtem Gerät 6, von der Schwenkachse 12 aus gesehen dem Tragus 2 abgewandt liegt, und nicht diesem zugewandt.

Indem die Schenkel an besagten Hebelarmen 15, 16 auf Druck anliegen, bewirken sie bei Abwesenheit anderer Kräfte, dass die beiden Hebel 9, 10 so geschwenkt werden, dass die den Hebelarmen 15, 16 gegenüberliegenden Hebelarme der Hebel 9, 10, welche die bestimmungsgemäßen Berührungsbereiche 17, 18 mit dem Tragus 2 aufweisen, aufeinander zu geschwenkt werden, bis sie entweder aneinander anliegen oder an einem zwischen den beiden Hebeln liegenden Teil (typischerweise dem Tragus 2) von gegenüberliegenden Seiten her anliegen. Die in Fig. 3 und Fig. 4 gezeigte Relativposition der Hebel 9, 10 zueinander können diese also nur dann stabil innehaben, wenn entweder durch eine äußere (nicht gezeigte) Einwirkung die beiden Hebelarme 15, 16 aufeinander zu gedrückt werden, oder wenn die beiden Hebel 9, 10 mit den beiden Berührungsbereichen 17, 18 von gegenüberliegenden Seiten her an einem zwischen diesen Berührungsbereichen angeordneten Gegenstand anliegen.

Zumindest zeitweise während der möglichen Schwenkbewegungen der Hebel 9, 10 gilt, dass die in Fig. 3 zur Bildfläche parallelen - und damit zur Schwenkachse 12 normal liegenden - geraden Verlängerungen der bestimmungsgemäßen Berührungsbereiche 17, 18 der Hebel 9, 10 mit dem Tragus 2, bezüglich der Schwenkachse 12 an zueinander gegenüberliegenden Seiten verlaufen, die Achse der Schwenkbewegung der Hebel 9, 10 also zwischen sich einschließen. Damit wird erzwungen, dass die Schwenkachse 12, um welche die beiden Hebel 9, 10 gegeneinander schwenkbar sind, bei bestimmungsgemäßer Anbringung des Gerätes 6 an einem Tragus 2 außerhalb der Normalprojektion auf die Fläche des Tragus 2 liegt.

Bei den Bauweisen gemäß Fig. 2 bis Fig. 7 liegt die Schwenkachse 12, 25, 26 um welche die beiden Hebel gegeneinander verschwenkbar sind, jeweils vor der Kante 3 des Tragus 2 im Bereich der Cavum Conchae 4, (Die Cavum Conchae 4 ist eine muschelartige Vertiefung, die außen an den Gehörgang anschließt). Diese Anordnung führt zu besonders einfacher und besonders gut intuitiv verstehbarer Handhabung. Verstärkt wird der Effekt noch dadurch, dass die Schwenkachse 12, 25, 26 etwa parallel zur Traguskante 3 ausgerichtet ist.

Die Auflageflächen der Hebel 9, 10 am Tragus 2 können ohne weiteres so bemessen werden, dass sie in der Größenordnung von 0,5 Quadratzentimetern liegen. Bei dieser Auflagefläche ist eine Druckkraft von 0,3 N - die gemäß weiter unten stehenden Überlegungen für das Halten des Gerätes am Tragus gut ausreicht - gerade eben groß genug, um zumindest unmittelbar nach dem Kraftaufbau überhaupt eindeutig wahrgenommen werden zu können. Keinesfalls ist sie so groß, dass sie zu Schmerzempfindung führt.

Wenn die Oberfläche der Berührungsbereiche 17, 18 rau, beispielsweise geriffelt, ausgeführt wird, so ist gegenüber einer glatten Ausführung ihr Reibungsbeiwert zu menschlicher Haut erhöht. Man kann dann noch mit deutlich geringerer Anpresskraft der Hebel 9, 10 am Tragus 2 das Auslangen finden.

Um gut sattes Aufliegen der Berührungsbereiche 17, 18 am Tragus 2 zu erreichen, ist es ratsam, die Form der Berührungsbereiche 17, 18 zumindest annähernd an die anatomische Form des Tragus 2 anzupassen.

Damit sattes Aufliegen bei dickeren und bei dünneren Tragus' 2 gleichermaßen gut möglich ist, ist es wichtig, dass der Abstand zwischen der Schwenkachse 12, 25, 26 der Hebel 9, 10 und der Mitte der Berührungsbereiche 17, 18 mindestens etwa einen Zentimeter beträgt. Wenn dieser Abstand deutlich weniger wäre, könnten bei extrem dünnem oder extrem dickem Tragus die Berührungsbereiche 17, 18 unter einem zu stumpfen Winkel und damit mit störend kleiner Berührungsfläche am Tragus 2 anliegen.

Indem die schwenkbaren Hebel 9, 10 erfindungsgemäß zweiarmig sind, wird gegenüber einer Ausführung mit einarmigen Hebeln der Vorteil erreicht, dass für das Ansetzen und das Lösen des Gerätes 6 am Tragus 2 die dem Tragus 2 abgewandt liegenden Hebelarme 15, 16 nur aufeinander zu gedrückt werden müssen, um den Klemmbereich zwischen den Hebeln 9 und 10 zu öffnen. Damit ist es nicht erforderlich, dass beim Einjustieren der Position des Gerätes 6 am Tragus 2, ein Hebel 9, 10 an den Tragus 2 andrückt und zufolge Reibung Schmerz verursacht. Um dort das Ansammeln von Schmutz und Staunässe aus Schweiß zu vermeiden, können die im Bereich der mechanischen Verbindung zwischen den beiden Hebeln befindlichen Geräteteile (elastisch vorgespannter Teil 14, 24, 27, 31, Lagerlaschen 11, Lagerachse) an der Oberfläche schmutz- und feuchtigkeitsabweisend ausgeführt sein, technisch ausgedrückt also hydrophob (wasserabweisend) und zumindest nicht lipophil sondern möglichst lipophob (fettabweisend). Als Materialien dafür - entweder für eine Beschichtung oder als kompletter Teil - sind bekanntermaßen Flourcarbone (z.B. PTFE) und Silikone gut geeignet.

Alternativ dazu kann der besagte Bereich auch mit einer zu einem dauerhaft flexiblen Schaum aushärtenden Masse umgossen bzw. umschäumt werden. Als Materialien dafür sind organische Kunststoffe und wiederum Silikone geeignet.

In Fig. 5 ist ein erfindungsgemäßes Gerät 19 skizziert, welches gegenüber dem erfindungsgemäßen Gerät von Fig. 2 bis Fig. 4 in zwei Punkten unterschiedlich ist:

Die Arme der zweiarmigen Hebel 20, 21 sind im Wesentlichen nicht gerade, sondern jeder dieser Arme 20, 21 ist um zur Schwenkachse 25 parallel liegende Achsen um etwa 90° gekrümmt.

Dabei ist die Krümmung so orientiert, dass die vom Tragus 2 abgewandt anzuordnenden Hebelarme 22, 23 in der zur Schwenkachse 25 normal liegenden Ebene bei bestimmungsgemäß am Tragus 2 angebrachten Gerät 19 von der Ebene der Cavum Concha 4 nach außen weg stehen. Es mag vielleicht schwieriger sein, damit eine so gefällige Optik wie mit dem skizzierten Gerät 6 gemäß Fig. 2 bis Fig. 4, zu erreichen, dafür erreicht man eine bessere Handlichkeit beim Anbringen, Justieren und Abnehmen des Gerätes 19 am Tragus 2.

Jener elastische Teil 24, welcher die beiden schwenkbar aneinander gehaltenen zweiarmigen Hebel 20, 21 mit einem gegengleich wirkenden Drehmoment beaufschlagt, ist im Fall gemäß Fig. 5 nicht ein von den Hebeln 20, 21 getrennter separater Teil. Stattdessen ist der elastische Teil 24 monolithisch mit beiden Hebeln 20, 21 verschmolzen. Er ist so gestaltet, dass er um die bestimmungsgemäße Schwenkachse 25 zwischen den beiden zweiarmigen Hebeln 20, 21 herum gut biegsam ist. Wie skizziert kann er beispielsweise die Gestalt eines gebogenen Blattes haben, wobei alle Biegeachsen parallel zur bestimmungsgemäßen Schwenkachse 25 liegen.

Es wäre aber auch möglich, als elastischen Teil 24 einen Teil aus einem gummiartig weichen Material wie Silikon oder aus einem geschäumten elastischen Kunststoff zu verwenden. Ein derartiger Teil könnte als Zug- Druck- oder Biegefeder zwischen den gegeneinander schwenkbaren Hebeln 20, 21 dienen oder auch als (alleiniger) Verbindungsteil zwischen diesen.

Man kann ein erfindungsgemäßes Gerät 6, 19 mit einem Ausschalter versehen, welcher automatisch dadurch betätigbar ist, dass die Hebel 9, 10 bzw. 20, 21 so aufeinander zu geschwenkt werden, dass sich die bestimmungsgemäßen Berührungsbereiche mit dem Tragus 2 fast oder ganz berühren. Damit wird das Gerät automatisch ausgeschaltet, wenn es vom Tragus 2 abgenommen und losgelassen wird oder an eine sehr dünne Aufbewahrungsleiste aufgeklemmt wird. Neben dem Komfortgewinn kann vor allem bei batteriebetriebenen Geräten die damit erzielbare Energieeinsparung wertvoll sein. Der Ausschalter kann beispielsweise ein mechanischer Schalter sein, dessen Kontakte mit besagten Hebeln mitgeschwenkt werden. Er kann beispielsweise aber auch ein optischer, kapazitiver oder induktiver Näherungssensor sein, der den Abstand von Bereichen der beiden Hebel *9*, *10 bzw. 20, 21* zueinander detektiert und dementsprechend bei über- bzw. unterschreiten von festgelegten Schwellwerten schaltet.

Es sei klargestellt, dass sich jener elastisch vorgespannte Teil, welcher die erforderliche Antriebskraft für Schwenkbewegung der Hebel gegeneinander aufbringt, nicht unbedingt um die Schwenkachse der Schwenkbewegung der gegeneinander schwenkbaren Hebel herum erstrecken muss. Er kann auch zur Gänze an einer einzigen Seite radial neben der Schwenkachse liegen. Eine Ausführung dazu ist in Fig. 6 skizziert. Die beiden zweiarmigen Hebel sind aneinander um die Schwenkachse 26 schwenkbar gehalten. Der als Biegefeder ausgeführte elastisch vorgespannte Teil 27, welcher durch Druckkraft auf die beiden Hebel einwirkt, ist an einer Seite radial neben der Schwenkachse 26 angeordnet, ohne die Schwenkachse 26 zu umschließen.

Sofern das erfindungsgemäße Gerät, welches einen Ohrlautsprecher umfasst, einen elektrischen Akkumulator - also eine wiederholt aufladbare Batterie - als Energiespeicher aufweist, ist es gemäß einer vorteilhaften Weiterentwicklung der Erfindung sinnvoll, das Ladegerät für das Aufladen des Akkumulators und das einen Ohrlautsprecher umfassende Gerät so aufeinander abgestimmt auszubilden, dass die für das Laden erforderlichen elektrischen Verbindungen zwischen dem Gerät, welches einen Ohrlautsprecher umfasst, und dem Ladegerät damit herstellbar sind, dass das erste Gerät auf einen Bereich des Ladegerätes gleich wie ansonsten auf einen Tragus aufgeklemmt wird. Das Ladegerät braucht dazu einen Fortsatz, welcher zwischen den beiden durch den elastisch vorgespannten Teil aufeinander zu bewegten Bereichen der einklemmbar ist und welcher an den dann mit diesen Hebeln in Kontakt befindlichen Flächen elektrische Kontakte aufweist. An den dann in Berührung befindlichen Flächen der Hebel sind die korrespondierenden Ladekontakte anzubringen.

Ohrlautsprecher der erfindungsgemäßen Art können nicht nur am Tragus 2 eines Ohres gut angebracht werden, sie können ebenso an einem Kleidungsstück gut angebracht werden, beispielsweise am Kragen eine Hemdes oder Sakkos oder am oberen Rand einer Hemdtasche.

Im Folgenden wird auf jenes erfindungsgemäße Merkmal näher eingegangen, gemäß welchem der elastisch vorgespannte Teil, welcher ein Drehmoment zwischen den beiden Hebel um die gemeinsame Schwenkachse hervorruft, als Biegefeder ausgebildet und angeordnet ist, welche um mehr als 360° vorgekrümmt ist.

Beim Gerät gemäß Fig. 3 und Fig. 4 ist der elastisch vorgespannte Teil 14 als Biegefeder mit einem zentralen, schraubengewindeförmigen Teil ausgebildet. Wenn bei ansonsten gleichen

Randbedingungen (Drahtstärke, Durchmesser der Windungen, länge der Schenkel) die Anzahl der Windungen des zentralen schraubengewindeförmige Teils vermehrt wird, so ist die wesentliche Auswirkung, dass die Federkennlinie flacher wird, und, dass die Spanne des möglichen elastischen Verformungsweges größer wird.

Wie in Fig. 4 andeutungsweise erkennbar ist, weist der zentrale schraubengewindeförmige Teil des als Biegefeder ausgebildeten elastisch vorgespannten Teils 14 etwa viereinhalb Windungen auf, also einen Krümmungswinkel von etwa 1600 Winkelgraden. Die beiden Schenkel des elastisch vorgespannten Teils 14 liegen an den zweiarmigen Hebeln 9, 10 an (Fig. 3) und schwenken diese gegebenenfalls bzw. werden sie durch diese gegebenenfalls geschwenkt. Der maximale Bereich innerhalb dessen die Hebel 9, 10 bei üblicher Funktion jemals geschwenkt werden, beträgt maximal etwa 40 Winkelgrade, also nur etwa ein Vierzigstel jenes Winkels, um welchen der elastisch vorgespannte Teil 14 als Biegefeder plastisch und elastisch vorgekrümmt ist. Damit ist es im Rahmen des fachmännischen Handelns sehr einfach, den elastisch vorgespannten Teil 14 so auszulegen und vorzuspannen, dass die Kraft mit der er zufolge seiner Elastizität mit seinen Schenkeln an die Hebel 9, 10 andrückt, über den gesamten möglichen Schwenkbereich der Hebel 9, 10 einen fast konstanten Idealwert beibehält.

Dieser Zusammenhang ist im Diagramm gemäß Fig. 8 verdeutlicht: Der Abszissenwert beschreibt den Winkel a, um welchen die beiden Hebel 9, 10 in Öffnungsrichtung geschwenkt sind. Beim Winkel a=0 liegen die Berührungsbereiche 17, 18 aneinander an. Je größer der Winkel a ist, desto weiter sind der bestimmungsgemäß an der Innenseite des Tragus 2 anzulegende Berührungsbereich 17 und der bestimmungsgemäß an der Außenseite des Tragus 2 anzulegende Berührungsbereich 18 voneinander weg geschwenkt. Der Ordinatenwert beschreibt, welche Kraft dabei durch die Berührungsflächen 17, 18 auf einen zwischen ihnen eingeklemmten Körper aufgebracht wird, wenn nur durch die Schenkel des als Biegefeder ausgebildeten elastisch vorgespannten Teils 14 ein Drehmoment auf die Hebel 9, 10 eingeleitet wird. Der Kraftverlauf über den Winkel a ist weitestgehend linear und er ist in dem betrachteten Bereich sehr flach, d.h. zwischen minimalem und maximalem Öffnungswinkel verändert sich die Höhe der Kraft F nur um einzelne Prozente. Das heißt, bei Ohren bei denen der Tragus 2 sehr dick ist, ist die Anpresskraft durch die Hebel 9, 10 de facto gleich groß wie bei Ohren, bei denen der Tragus 2 sehr dünn ist.

Die Anpresskraft F kann damit unabhängig von der Dicke des Tragus 2 gut genau darauf eingestellt werden, dass das Gerät 6 zwar sicher gehalten wird, dass aber dennoch keine störend große Druckkraft am Tragus 2 auftritt. Gute Ergebnisse werden erzielt, wenn die Kraft F etwa bei der dreifachen Gewichtskraft des Gerätes 6 liegt. Beispielsweise hat ein als Telefonteil verwendbares Gerät - welches Lautsprecher, Mikrophon, Bluetooth-Sende-Empfangseinheit, weitere Elektronik und Batterie enthält - typischerweise eine Masse von etwa 10 Gramm. Darauf wirkt damit eine Gewichtskraft von etwa 0,1 N. Gegen diese Gewichtskraft ist das Gerät am Tragus 2 schon sehr gut gehalten, wenn die Kraft F, mit der von jedem der beiden schwenkbaren Hebel 9, 10 aus auf den Tragus 2 angedrückt wird, nur 0,3 N beträgt.

Die Auflageflächen der Hebel 9, 10 am Tragus 2 können ohne weiteres so bemessen werden, dass sie in der Größenordnung von 0,5 Quadratzentimetern liegen. Bei dieser Auflagefläche ist eine Druckkraft von 0,3 N gerade eben groß genug, um zumindest unmittelbar nach dem Kraftaufbau überhaupt eindeutig wahrgenommen werden zu können. Keinesfalls ist sie so groß, dass sie zu Schmerzempfindung führt.

Eine Vorkrümmung des als Biegefeder ausgebildeten elastisch vorgespannten Teils 14 - wie gemäß Fig. 4 skizziert - um mehr als vier ganze Umdrehungen führt zu sehr einfach einhaltbaren Anforderungen hinsichtlich Materialeigenschaften und sonstigen Dimensionen dieses Teils 14. Eine markante Verbesserung gegenüber den bekannten Bauweisen von Geräten, bei denen der als Biegefeder anzusehende Teil 14 nur um eine halbe Umdrehung vorgekrümmt ist, lässt sich schon erreichen, wenn die Vorkrümmung der Biegefeder mehr als 360° beträgt. Da dabei die Schenkel etwa parallel zueinander in dieselbe Richtung vom zentralen schraubengewindeförmigen Teil abstehen, sind etwa eineinhalb Umdrehungen besonders vorteilhaft.

Wenn bei gleichbleibender Materialwahl für die Biegefeder und bei gleichbleibendem Tragekomfort (Gleichmäßigkeit der Federkraft im relevanten Verformungsbereich) eine Biegefeder mit weniger Vorkrümmung, also weniger Windungen, verwendet werden soll, so muss die Querschnittsfläche des Strangmaterials der Biegefeder bezüglich der Schwenkachse der durch die Biegefeder zu schwenkenden Hebel abgeändert werden, nämlich so, dass bezüglich besagter Achse die radiale Abmessung kleiner wird und die axiale Abmessung steigt. Beispielsweise kann man dann anstatt Rundmaterial flacheres breiteres Flachmaterial als Strangmaterial der Biegefeder anwenden. Abhängig vom Material der Biegefeder gibt es vor allem aus fertigungstechnischen Gründen und aus Platzgründen für diese Anpassbarkeit eine Untergrenze der Windungsanzahl. Im Fall von Federstahl als Material liegt diese Untergrenze der Windungsanzahl im Bereich von ein bis zwei Windungen.

Die erste Wahl für das Material der Biegefeder (also des elastisch vorgespannten Teils 14) ist sicherlich Federstahl. Bei entsprechend angepasster Dimensionierung sind aber auch Materialien verwendbar, welche hinsichtlich Elastizitätseigenschaften (elastischer Verformungsbereich, Kriechfestigkeit, Ermüdungsfestigkeit) und Elastizitätsmodul nicht so vorteilhaft sind wie Federstahl. Bezüglich der Schwenkachse der Hebel sind an der Querschnittsfläche des Strangmaterials der Biegefeder die Axialabmessung zu vergrößern und eventuell die Radialabmessung zu verringern und die Windungsanzahl zu vergrößern.

Wenn als elastisch vorgespannten Teils 14 eine erfindungsgemäße Biegefeder verwendet wird, also eine solche, welche um mehr als 360° vorgekrümmt ist und dementsprechend eine derart flache Federkennlinie aufweist, dass die Kraft mit der die bestimmungsgemäß zwischen sich den Tragus 2 einklemmenden Hebel, im relevanten Winkelbereich annähernd konstant ist, brauchen die Hebel nicht unbedingt wie in den Zeichnungen Fig. 2 bis Fig. 6 dargestellt, zweiarmig zu sein.

Fig. 7 zeigt eine Bauweise für ein erfindungsgemäßes Gerät 28 bei welchem die zwecks Einklemmens des Tragus zwischen ihnen gegeneinander schwenkbaren Hebel 29, 30 einarmige Hebel sind. Der bestimmungsgemäß an der Innenseite eines Tragus anzuordnende Hebel 29 bildet in diesem Fall auch das Gehäuse für in dem Gerät 28 anzubringende Funktionsteile wie insbesondere einen Ohrlautsprecher.

Ähnlich wie eine Büroklammer auf den Rand eines Blattes Papier parallel zur Ebene des Papiers aufgeschoben werden kann, kann das Gerät 28 auf den Tragus, welcher ja auch annähernd die Gestalt einer ebenen Fläche hat, aufgeschoben werden und auch durch Bewegung in die entgegengesetzte Richtung wieder davon abgezogen werden.

Durch den erfindungsgemäß als Biegefeder mit mehr als 360° Vorkrümmung ausgeführten elastisch vorgespannter Teil 31 ist die Anpresskraft der Hebel 29, 30 an den Tragus dabei so gering, dass keine schmerzhaft starke Reibung auftritt, obwohl das Gerät 28 nach dem Anbringen am Tragus sicher gehalten wird.

Am Beispiel gemäß Fig. 7 ist die durch den elastisch vorgespannten Teil 31 gebildete Biegefeder so dimensioniert, angeordnet und elastisch vorgespannt, dass sie mit ihren Schenkeln 32 an den Hebeln 29, 30 zieht, sodass also bei Abwesenheit anderer Kräfte die Berührungsbereiche 33, 34 an den Hebeln 29, 30 aufeinander zu bewegt werden, bis sie entweder aneinander oder an einem zwischen ihnen befindlichen Körper - typischerweise einem Tragus - auf Druck anliegen. Damit die Schenkel 32 eine Zugkraft auf die Hebel 29, 30 ausüben können, steckt jeder der beiden Schenkel 32 in jeweils einem sackartigen Hohlraum 35, 36 an jeweils einem Hebel 29, 30.

Fig. 9 und Fig. 10 veranschaulichen wie ein Gerät 37 gemäß der eingangs anhand Schriften US 5 222151 A und JP 9294296 A besprochenen Bauweise, welches in einem Gehäuse 38 einen Ohrlautsprecher enthält, wobei das Gehäuse 38 bestimmungsgemäß zwischen Tragus und Anti-tragus eingelegt wird, durch eine Haltevorrichtung 39 ergänzt werden kann um ein Gerät 40 gemäß der vorliegenden Erfindung zu bilden.

Fig. 9 zeigt dazu die Haltevorrichtung 39, welche zwei um eine gemeinsame Schwenkachse 41 schwenkbar miteinander verbundene Hebel 42, 43 aufweist, sowie einen elastisch vorgespannten Teil 44, welcher zwischen den beiden Hebeln 42, 43 eine Kraft ausübt, durch welche diese bei Abwesenheit anderer Einwirkungen zu Schwenkbewegung um die Schwenkachse 41 angetrieben werden.

Der eine Hebel 42 ist ein zweiarmiger Hebel, dessen oberer Hebelarm 45 bei bestimmungsgemäßer Anordnung an einem Ohr an der Außenseite des Tragus zum Anliegen kommt und dort zufolge des elastisch vorgespannten Teils 44 angedrückt wird.

Der zweite Hebel 43 ist bezogen auf die Schwenkachse 41 im Wesentlichen ein einseitiger Hebel. Er hat etwa die Gestalt eines Rohres dessen Mantelfläche nicht geschlossen ist, sondern durch einen Längsschlitz unterbrochen ist.

Das Gerät 37 weist einen vom Gehäuse 38 nach unten wegstehenden, gegenüber dem Gehäuse 38 schmäleren Fortsatz 47 auf, welcher beispielsweise eine Kabeltülle sein kann, oder ein stabförmiger Antennenteil. Bestimmungsgemäß werden die Haltevorrichtung 39 und das Gerät 37 miteinander verbunden, indem der Fortsatz 47 in den als besagtes Rohr ausgebildeten Hebel 43 von oben her eingesteckt wird und so in Längsrichtung verschoben wird, bis sich das Gehäuse 38 in der gleichen Höhe befindet wie die bestimmungsgemäße Berührungsfläche des zweiarmigen Hebels 42 mit dem Tragus. Damit bilden das Gerät 37 - weiches an sich gemäß dem vorbekannten Stand der Technik ausgebildet sein kann - und die Haltevorrichtung 39 zusammen wiederum eine erfindungsgemäße Vorrichtung, welche zwei schwenkbare, miteinander verbundene, zweiarmige Hebel aufweist, wobei an einem Hebelarm ein Ohrlautsprecher angebracht ist und wobei zur Befestigung an einem Ohr von den beiden Hebeln von gegenüberliegenden Seiten her an den Tragus (2) angedrückt wird.

Bestimmungsgemäß werden dabei der unteren Hebelarm 46 des zweiarmigen Hebels 42 und der Hebel 43, welcher gemeinsam mit dem Gerät 37 gemäß dem Stand der Technik einen zweiarmigen Hebel bildet, aufeinander zu bewegt, um die Klemmung am Tragus zu lösen.

## Patentansprüche

1. Gerät (6, 19, 28, 40), zum Anbringen am Tragus, umfassend
- einen Ohrlautsprecher; und
- einen inneren Hebel (9, 20, 29, 43) sowie einen äußeren Hebel (10, 21, 30, 42) welche parallel oder in einem spitzen Winkel zueinander ausgerichtet angeordnet sind und bezüglich einer Schwenkachse (12, 25, 26, 41) schwenkbar miteinander verbunden sind,
wobei
- der innere Hebel (9, 20, 29, 43) dazu vorgesehen ist, bei bestimmungsgemäß am Tragus (2) montiertem Gerät (6, 19, 28, 40) mit einem von der Schwenkachse (12, 25, 26, 41) entfernt liegenden Berührungsbereich (17, 33) von innen her am Tragus (2) anzuliegen und der äußere Hebel (10, 21, 30, 42) dazu vorgesehen ist, bei bestimmungsgemäß am Tragus (2) montiertem Gerät (6, 19, 28, 40) mit einem von der Schwenkachse (12, 25, 26, 41) entfernt liegenden Berührungsbereich (18, 34) von außen her am Tragus (2) anzuliegen, wobei
- ein elastisch vorgespannter Teil (14, 24, 27, 31, 44) mit beiden Hebeln (9, 10; 20, 21; 29, 30; 43, 42) derart in Eingriff ist, das er zufolge seiner elastischen Vorspannkraft ein Drehmoment zwischen den beiden Hebeln um die gemeinsame Schwenkachse (12, 25, 26, 41) bewirkt, und
- die beiden Hebel (9, 10; 20, 21; 43, 42) jeweils zweiarmig sind, wobei die Schwenkachse (12, 25, 26, 41) in jeweiliger Hebellängsrichtung von den Enden beider Hebel entfernt liegt,
**dadurch gekennzeichnet, dass**
- die Schwenkachse (12, 25, 26, 41) bei bestimmungsgemäßer Anbringung des Geräts (6, 19, 28,40) am Tragus (2) vor der Traguskante (3) im Bereich der Cavum Conchae (4) liegt.

2. Gerät (6, 19, 28, 40) nach Anspruch 1, **dadurch gekennzeichnet, dass** zwischen den Flächenmitten der bestimmungsgemäßen Berührungsbereiche (17, 18; 33, 34) mit dem Tragus (2) und der Schwenkachse (12, 25, 26, 41) mindestens 1 cm Abstand liegt.

3. Gerät (6, 19, 28) nach Anspruch 1 oder 2, **dadurch gekennzeichnet, dass** die Schwenkachse (12, 25, 26) zumindest annähernd zur Traguskante (3) parallel ausgerichtet ist.

4. Gerät (19) nach einem der Ansprüche 1 bis 3, **dadurch gekennzeichnet, dass** die Hebel (20, 21) um eine zur Schwenkachse (25) zwischen den beiden Hebeln (20, 21) parallel liegende Achse gekrümmt sind.

5. Gerät (6, 19, 28) nach einem der Ansprüche 1 bis 4, **dadurch gekennzeichnet, dass** es einen Ausschalter aufweist, der dazu ausgelegt ist, das Gerät automatisch auszuschalten, wenn die bestimmungsgemäßen Berührungsbereiche (17, 18; 33, 34) mit dem Tragus unter einen festgelegten Mindestabstand aufeinander zu geschwenkt sind.

6. Gerät (6, 19, 28) nach einem der Ansprüche 1 bis 5, **dadurch gekennzeichnet, dass** es an den, durch die elastische Vorspannkraft aufeinander zu bewegbaren Bereichen der Hebel (9, 10; 20, 21; 29, 30) Ladekontakte für eine aufladbare Batterie aufweist.

7. Gerät (40) nach Anspruch 1 oder 2, **dadurch gekennzeichnet, dass** es eine Haltevorrichtung (39) und ein einen Ohrlautsprecher enthaltendes Gerät (37) umfasst, wobei das einen Ohrlautsprecher enthaltende Gerät (37) lösbar mit der Haltevorrichtung (39) verbindbar ist, und wobei die Haltevorrichtung (39) die zwei um eine Schwenkachse (41) gegeneinander schwenkbaren Hebel (42, 43) und den elastisch vorgespannten Teil (44) umfasst.

8. Gerät (6, 28, 40) nach einem der Ansprüche 1 bis 7, **dadurch gekennzeichnet, dass** der elastisch vorgespannte Teil (14, 27, 31, 44) eine vorgekrümmte Biegefeder ist, welche um mindestens etwa 540° vorgekrümmt ist.

## Claims

1. A device (6, 19, 28, 40) for attachment to the tragus comprising
- an ear speaker; and
- an inner lever (9, 20, 29, 43) and an outer lever (10, 21, 30, 42),
which are arranged parallel or at an acute angle to one another and are pivotably connected to one another relative to a pivot axis (12, 25, 26, 41),
wherein
- the inner lever (9, 20, 29, 43) is intended, when the device (6, 19, 28, 40) is mounted on the tragus (2) as intended, to bear against the tragus (2) from the inside with a contact region (17, 33) remote from the pivot axis (12, 25, 26, 41), and the outer lever (10, 21, 30, 42) is intended, when the device (6, 19, 28, 40) is mounted on the tragus (2) as intended, to bear against the tragus (2) from the outside with a contact region (18, 34) remote from the pivot axis (12, 25, 26, 41), wherein
- an elastically tensioned part (14, 24, 27, 31, 44) is engaged with both levers (9, 10; 20, 21; 29, 30; 43, 42) in such a way that, due to its elastic tension stress, it causes torque between the two levers around the common pivot axis (12, 25, 26, 41), and
- the two levers (9, 10; 20, 21; 43, 42) each have two arms, wherein the pivot axis (12, 25, 26, 41) is remote from the ends of both levers in the respective longitudinal direction of the lever,
**characterised in that**
- the pivot axis (12, 25, 26, 41) is located in front of the tragus edge (3) in the region of the cavum conchae (4) when the device (6, 19, 28, 40) is attached to the tragus (2) as intended.

2. Device (6, 19, 28, 40) according to claim 1, **characterised in that** there is a distance of at least 1 cm between the surface centres of the intended contact regions (17, 18; 33, 34) with the tragus (2) and the pivot axis (12, 25, 26, 41).

3. Device (6, 19, 28) according to claim 1 or 2, **characterised in that** the pivot axis (12, 25, 26) is aligned at least approximately parallel to the tragus edge (3).

4. Device (19) according to one of the claims 1 to 3, **characterised in that** the levers (20, 21) are curved around an axis parallel to the pivot axis (25) between the two levers (20, 21).

5. Device (6, 19, 28) according to any one of claims 1 to 4, **characterised in that** it comprises an off switch adapted to automatically turn off the device when the intended contact regions (17, 18; 33, 34) with the tragus are pivoted towards each other below a predetermined minimum distance.

6. Device (6, 19, 28) according to any one of claims 1 to 5, **characterised in that** it has charging contacts for a rechargeable battery at the regions of the levers (9, 10; 20, 21; 29, 30) that can be moved towards one another by the elastic tension stress.

7. Device (40) according to claim 1 or 2, **characterised in that** it comprises a holding device (39) and a device (37) containing an ear speaker, wherein the device (37) containing an ear speaker is detachably connectable to the holding device (39), and wherein the holding device (39) comprises the two levers (42, 43), which are pivotable relative to one another around a pivot axis (41), and the elastically tensioned part (44).

8. Device (6, 28, 40) according to any one of claims 1 to 7, **characterised in that** the elastically tensioned part (14, 27, 31, 44) is a pre-curved flexible spring, which is pre-curved by at least approximately 540°.

## Revendications

1. Appareil (6, 19, 28, 40), à poser sur le tragus, comprenant
- un écouteur et
- un levier intérieur (9, 20, 29, 43) ainsi qu'un levier extérieur (10, 21, 30, 42),
lesquels sont disposés en parallèle ou alignés l'un par rapport à l'autre en suivant un angle aigu et sont reliés l'un à l'autre de manière à pouvoir pivoter par rapport à un axe de pivotement (12, 25, 26, 41),
le
- levier intérieur (9, 20, 29, 43) étant prévu pour une pose sur le tragus (2) depuis l'intérieur, l'appareil (6, 19, 28, 40) étant posé de façon conforme sur le tragus (2), avec une zone de contact (17, 33) éloignée de l'axe de pivotement (12, 25, 26, 41), et le levier extérieur (10, 21, 30, 42) étant prévu pour une pose sur le tragus (2) depuis l'extérieur, l'appareil (6, 19, 28, 40) étant posé de façon conforme sur le tragus (2), avec une zone de contact (18, 34) éloignée de l'axe de pivotement (12, 25, 26, 41),
- une pièce (14, 24, 27, 31, 44) élastiquement précontrainte étant en prise avec les deux leviers (9, 10 ; 20, 21 ; 29, 30 ; 43, 42) de telle manière à induire un couple de rotation entre les deux leviers autour de l'axe de pivotement (12, 25, 26, 41) commun du fait de sa force de précontrainte élastique, et
- les deux leviers (9, 10 ; 20, 21 ; 43, 42) comportant respectivement deux bras, l'axe de pivotement (12, 25, 26, 41) étant éloigné des extrémités des deux leviers dans le sens longitudinal respectif des leviers,
**caractérisé en ce que**
- l'axe de pivotement (12, 25, 26, 41) se situe devant le bord du tragus (3) dans la zone du cavum conchae (4) dans le cas d'une pose conforme de l'appareil (6, 19, 28, 40) sur le tragus (2).

2. Appareil (6, 19, 28, 40) selon la revendication 1, **caractérisé par** une distance d'au moins 1 cm entre les milieux des surfaces des zones de contact (17, 18 ; 33, 34) conformes avec le tragus (2) et l'axe de pivotement (12, 25, 26, 41).

3. Appareil (6, 19, 28) selon la revendication 1 ou 2, **caractérisé en ce que** l'axe de pivotement (12, 25, 26) est disposé en parallèle au moins approximativement par rapport au bord du tragus (3).

4. Appareil (19) selon l'une des revendications 1 à 3, **caractérisé en ce que** les leviers (20, 21) sont incurvés autour d'un axe parallèle à l'axe de pivotement (25) entre les deux leviers (20, 21).

5. Appareil (6, 19, 28) selon l'une des revendications 1 à 4, **caractérisé en ce qu'**il présente un coupe-circuit qui est conçu pour mettre l'appareil automatiquement hors tension lorsque les zones de contact (17, 18 ; 33, 34) conformes avec le tragus sont pivotées l'une vers l'autre à une distance inférieure à la distance minimale définie.

6. Appareil (6, 19, 28) selon l'une des revendications 1 à 5, **caractérisé en ce qu'**il présente, au niveau des zones des leviers (9, 10 ; 20, 21 ; 29, 30), déplaçables l'une vers l'autre par la force de précontrainte élastique, des contacts de charge pour une batterie rechargeable.

7. Appareil (40) selon la revendication 1 ou 2, **caractérisé en ce qu'**il comprend un dispositif de retenue (39) et un appareil (37) contenant un écouteur, l'appareil (37) contenant un écouteur pouvant être relié de manière amovible au dispositif de retenue (39), et le dispositif de retenue (39) comprenant les deux leviers (42, 43), pivotants l'un contre l'autre autour d'un axe de pivotement (41), et la pièce élastiquement précontrainte (44).

8. Appareil (6, 28, 40) selon l'une des revendications 1 à 7, **caractérisé en ce que** la pièce (14, 27, 31, 44) élastiquement précontrainte est un ressort de flexion pré-incurvé, lequel est pré-incurvé d'au moins environ 540°.
